# EUROPÄISCHE PATENTANMELDUNG

(11) **EP 4 610 010 A1**
(43) Veröffentlichungstag der Anmeldung: **03.09.2025**
(21) Anmeldenummer: 24160540.1
(22) Anmeldetag: 29.02.2024
(51) Int. Cl.: B27N 1/00, B27N 3/00, B27N 3/02, B27N 3/14, B27N 3/18, B27N 1/02, B27N 9/00

(54) **VERFAHREN ZUR HERSTELLUNG EINER DECKLAGE FÜR EINE OSB-PLATTE**

(71) Anmelder: SWISS KRONO Tec AG, 6004 Luzern (CH)
(72) Erfinder: Kalwa, Norbert, 32805 Horn - Bad Meinberg (DE)
(74) Vertreter: Kalkoff & Partner Patentanwälte mbB

(57) **Zusammenfassung**

Die Erfindung betrifft Verfahren zum Herstellen einer Decklage für eine OSB-Platte. Um in einer OSB-Platte mehr Recyclingholz einzusetzen als bisher, ist vorgesehen, dass mittels einer ersten Produktionslinie für Recycling- oder Frischholz-Strands und mit mindestens einer zweiten Produktionslinie für Recyclingholz-Strands, wobei eine OSB-Platte hergestellt wird mit den Schritten
- Herstellen von ersten Recycling- oder Frischholz-Strands aus Recycling- oder Frischholz in einer ersten Produktionsline,
- Herstellen von zweiten Recycling-Strands aus Recycling-Holz in einer zweiten Produktionslinie,
- Streuen einer ersten, äußeren Schicht von Strands aus einer ersten Streuvorrichtung, anschließendes Streuen mindestens einer zweiten, inneren Schicht von Strands aus einer zweiten Streuvorrichtung, und wobei
- das Streuen der ersten Recycling- oder Frischholz-Strands und der zweiten Recycling-Strands durch die Steuerungseinrichtung gesteuert wird, wobei das Steuern in Abhängigkeit von den Eigenschaften der Recycling-Strands und/oder der Frischholz-Strands erfolgt.

## Beschreibung

Die Erfindung betrifft ein Verfahren zum Herstellen einer Decklage für eine OSB-Platte, eine OSB-Platte und eine Vorrichtung zum Herstellen einer Decklage für eine OSB-Platte.

OSB-Platten (oriented strandboard Platten) sind hochfeste Holzwerkstoffplatten, zu deren Herstellung insbesondere Strands, also großflächige Holzpartikel eingesetzt werden. OSB-Platten sind in der Regel mehrschichtig, sie umfassen in der Regel mindestens zwei Deckschichten, die eine Mittelschicht umschließen. Die Mittelschicht kann mehrschichtig ausgeführt sein, in der Regel mit einer Anzahl ungerader Schichten. Zur Herstellung von OSB-Platten wird überwiegend Frischholz eingesetzt, da es sich einfacher verarbeiten lässt und da es bessere Festigkeitseigenschaften aufweist. Frischholz steht jedoch nicht unbeschränkt zur Verfügung. Zudem soll auch bei der Herstellung von Holzwerkstoffplatten dem Nachhaltigkeitsgedanken Rechnung getragen werden, so dass versucht wird, zunehmend auch Recyclingholz zur Herstellung von OSB-Platten einzusetzen.

Der Erfindung liegt daher die Aufgabe zugrunde, eine OSB-Platte vorzuschlagen, die mehr Recyclingholz einsetzt als bisher.

Diese Aufgabe wird gelöst mit einem Verfahren nach Anspruch 1, einer OSB-Platte nach Anspruch 9 und einer Vorrichtung nach Anspruch 15.

Das erfindungsgemäße Verfahren zum Herstellen einer Decklage für eine OSB-Platte nutzt eine erste Produktionslinie für Recycling- und/oder Frischholz-Strands und mindestens eine zweite Produktionslinie für Recyclingholz-Strands sowie eine Steuerungseinrichtung, wobei die erste und die zweite Produktionslinie jeweils mindestens eine Zerspanungseinrichtung, eine Trocknungseinrichtung und eine Beleimungseinrichtung aufweisen und umfasst die Schritte:
- Herstellen von ersten Recycling- oder Frischholz-Strands aus Recycling- und/oder Frischholz in einer ersten Produktionsline,
- Herstellen von zweiten Recycling-Strands aus Recycling-Holz in einer zweiten Produktionslinie,
- Trocknen und Beleimen der ersten Recycling- und/oder Frischholz-Strands und der zweiten Recycling-Strands,
- Zuführen der ersten Recycling- und/oder Frischholz-Strands und der zweiten Recycling-Strands jeweils zu einer ersten bzw. zweiten Streueinrichtung der ersten und der zweiten Produktionslinie, wobei die Streueinrichtungen in einer Produktionsrichtung hintereinander angeordnet sind, und wobei nach dem Trocknen, Beleimen und Zuführen der ersten Recycling- und/oder Frischholzstrands und der zweiten Recycling-Strands die erste und die zweite Produktionslinie ausgelegt sind zum
- Streuen einer ersten, äußeren Schicht von Strands aus der ersten Streuvorrichtung, anschließendes Streuen mindestens einer zweiten, inneren Schicht von Strands aus der zweiten Streuvorrichtung, und wobei
- das Streuen der ersten Recycling- und/oder Frischholz-Strands und der zweiten Recycling-Strands durch die Steuerungseinrichtung gesteuert wird, wobei das Steuern in Abhängigkeit von den Eigenschaften der Recycling-Strands und/oder der Frischholz-Strands erfolgt.

Das erfindungsgemäße Verfahren geht davon aus, dass Frischholz-Strands und Recyclingholz-Strands bevorzugt in getrennten Produktionslinien hergestellt, ggf. getrocknet und anschließend beleimt sowie in mindestens zwei Schichten gestreut werden. Mit den so separat hergestellten Strands kann eine besonders gleichmäßige Qualität der ersten, äußeren und der mindestens einen zweiten, inneren Schicht einer Deckschicht einer OSB-Platte gewährleistet werden, so dass OSB-Platten von besonders homogener Qualität herstellbar sind.

Die erfindungsgemäß hergestellten Deckschichten können mit einer oder mehreren Mittelschichten aus beliebigem Material zu Spankuchen gestreut und mittels Verpressen hergestellt werden, bevorzugt jedoch mit einer Mittelschicht die überwiegend oder vollständig aus Recyclingholz-Partikeln hergestellt ist. Eine OSB-Platte mit einem hohen Anteil an Recyclingholz-Strands oder Spänen bzw. Flakes kann vorteilhaft bei solchen Verwendungen eingesetzt werden, bei denen die OSB-Platte nachfolgend nicht wieder- oder weiterverwertet werden kann, z. B. bei verlorener Schalung, auf Baustellen oder Verpackung, insbesondere dann, wenn keine besonderen Anforderungen an die Festigkeit der OSB-Platte gestellt werden.

Für das jeweils eingesetzte Frischholz oder Recyclingholz wird in Abhängigkeit vom eingesetzten Rohstoff, insbesondere von dessen Abmessungen, eine maximale und ggf. eine gewünschte Größe der Strands (Länge, Breite, Dicke) vorgegeben, wobei die ggf. gewünschte Größe unter der maximalen Größe liegt, die aus dem jeweiligen Rohmaterial hergestellt werden kann. Übliche mittlere Längen für Strands betragen von ca. 30 mm bis zu 250 mm, übliche mittlere Breiten von 1 mm bis zu 50 mm und übliche mittlere Dicken von 0,25 mm bis zu 3 mm. Dabei ergibt Frischholz häufig größere Strands als Recyclingholz. Typische mittlere Abmessungen für Recyclingholz-Strands liegen bei einer Länge von 15 mm bis 150 mm, bei einer Breite von 0,25 mm bis 15 mm und bei einer Dicke von 0,25 mm bis 3 mm. Diese Vorgaben werden meist in der Steuerungseinrichtung gespeichert, die diese Vorgaben dann ggf. in Signale an Zerspanungseinrichtungen sowie ggf. Sortiereinrichtungen weitergibt.

Weiter wird die Feuchte des Frischholzes bzw. des Recyclingholzes erfasst. Das Frischholz weist mit z. B. 100% Wassergehalt bezogen auf atro Holz durchschnittlich eine höhere Feuchtigkeit auf als das Recyclingholz, dass typisch eine Feuchte von 5% bis 15% aufweist. Daher ist Frischholz in der Regel immer zu trocknen, bevor die Beleimung erfolgt. Recyclingholz wurde dagegen häufig bereits getrocknet und kann bzw. muss in getrocknetem Zustand verarbeitet werden. Das Erfassen der Feuchte erfolgt durch Sensoren und wird in der Regel in einer Steuerungseinrichtung verarbeitet, z. B. zu Signalen an Trocknungseinrichtungen umgesetzt. Entsprechend bewirkt die Steuerungseinrichtung das Ein- bzw. Ausschalten der verschiedenen Trocknungseinrichtungen sowie ggf. die Einstellung der Trocknungsleistung, um zu gewährleisten, dass Strands mit der gewünschten Feuchte von z. B. zwischen 4% und 8% an die Beleimungseinrichtung übergeben werden. Der extreme Unterschied im Wassergehalt der Frischholz- und Recyclingholz-Strands zeigt den besonderen Vorteil eines maximalen Einsatzes von Recyclingholz für OSB-Platten. Das Vermeiden bzw. Limitieren von Frischholz spart sehr große Mengen an Energie, die zur Trocknung von Frischholz aufgewendet werden müsste. Gleichzeitig ist die Abluft aus der Frischholz-Trocknung aufwändig zu reinigen, was ebenfalls energieaufwändig ist. Es werden also durch den maximierten Einsatz von Recyclingholz Energie und Emissionen eingespart.

Für die jeweiligen Beleimungseinrichtungen ist der zu verwendenden Klebstoff vorgegeben, typisch Melamin-Formaldehydharz (MF), Melamin- Harnstoff-Formaldehydharz (MUF), Melamin-Harnstoff-Phenolformaldehydharz (MUPF) oder PMDI bzw. eMDI und die Menge des zu verwendenden Klebstoffs, typisch zwischen 5 Gew.-% und 15 Gew.-% bezogen auf die Menge des eingesetzten, absolut trockenen Holzes (atro Holz) vor. Diese Parameter sind meist in der Steuerungseinrichtung gespeichert, die diese Vorgaben in Signale an Beleimungseinrichtungen umsetzt. Falls erforderlich, gibt die Steuerungseinrichtung aufgrund der gespeicherten Vorgaben die Zugabe weiterer Additive wie typisch Härter für den Klebstoff, Hydrophobierungsmittel wie Wachs oder Paraffin, Brandschutzmittel, Antifungizide oder andere Additive vor. Auch die Zugabe von Additiven kann für jede Produktionslinie separat gesteuert werden, was zu einem gezielteren und meist auch sparsameren Einsatz der Additive führt. Damit kann den unterschiedlichen Eigenschaften von Frischholz und Recycling-holz Rechnung getragen werden.

Die Steuerungseinrichtung steuert die jeweiligen Streueinrichtungen der ersten und der mindestens einen zweiten Produktionslinie individuell. In Abhängigkeit von den Festigkeitseigenschaften der verschiedenen Rohstoffe für die Strands, die durch die erste und die zweite sowie ggf. weitere Produktionslinien erzeugt und dann nach ggf. Trocknung und Beleimung einer Streueinrichtung zugeführt werden, gibt die Steuerungseinrichtung vor, welche Mengen an Strands eine Streueinheit pro innerer oder äußerer Schicht einer Deckschicht streut und in welcher Richtung die Strands, bezogen auf eine Produktionsrichtung, ggf. ausgerichtet sind. Dabei wird die Menge der Strands je innerer oder äußerer Schicht einer Deckschicht insbesondere nach den Festigkeitseigenschaften der jeweiligen Strands berechnet, wobei angestrebt wird, einen möglichst hohen Anteil an Strands aus Recyclingholz einzusetzen.

Hier hat sich herausgestellt, dass eine homogene Qualität an OSB-Platten insbesondere dadurch erreicht werden kann, dass Frischholz und Recyclingholz nicht in einer Schicht gemischt, sondern in getrennten Schichten verarbeitet werden. Entsprechend können die verschiedenen Strands bzw. Flakes aus Frisch- oder Recyclingholz z. B. mit verschiedenen Bindemitteln beaufschlagt werden und/oder mit verschiedenen Mengen von Bindemittel, um optimale Festigkeitseigenschaften der verschiedenen Schichten der Deckschicht mit minimalem Aufwand bzw. Kosten zu erreichen. In gleicher Weise kann der Einsatz von Additiven an die Erfordernisse einer jeden Schicht der Deckschicht angepasst werden. Für die individuell und daher optimal hergestellten und mit Bindemittel beaufschlagten Strands bzw. Flakes erfolgt die Herstellung der Deckschicht dann wie nachstehend beschrieben.

Die optimal hergestellten und mit Bindemittel beaufschlagten Strands werden dann einer Streueinrichtung zugeführt, die jeweils einer Produktionslinie zugeordnet ist. Dabei können nach einer vorteilhaften Ausführung die Strands der ersten Produktionslinie jeweils einer ersten Streueinrichtung für eine untere Deckschicht und einer zweiten Produktionslinie für eine oberer Deckschicht zugeführt werden. Entsprechend können die Strands einer zweiten Produktionslinie jeweils einer ersten Streueinrichtung für eine untere zweite Schicht und einer zweiten Streueinrichtung obere zweite Schicht zugeführt werden. Da die Deckschichten gemäß der Erfindung in der Regel symmetrisch aufgebaut sind, sind bevorzugt an jede Produktionslinie für Strands einer Schicht der Deckschicht jeweils zwei Streueinrichtungen angeschlossen. Damit kann eine der beiden Streueinrichtungen zum Streuen der jeweiligen Schicht der unteren Deckschicht und die andere der beiden Streueinrichtungen zum Streuen der jeweils oberen Schicht der Deckschicht einer OSB-Platte eingesetzt werden.

Zur Herstellung einer OSB-Platte, die eine Deckschicht nach dem erfindungsgemäßen Verfahren aufweist, wird zuerst eine untere Deckschicht gestreut, wobei zunächst die erste, äußere Schicht und darauf mindestens eine zweite, innere Schicht der unteren Deckschicht gestreut wird. Auf die zweite, innere Schicht dieser ersten, unteren Deckschicht wird eine ein- oder mehrschichtige Mittelschicht gestreut. Auf die Mittelschicht wird eine obere Deckschicht gestreut, in umgekehrter Reihenfolge der Schichten wie die untere Deckschicht, also wird zunächst die zweite, innere Schicht und darauffolgend die erste, äußere Schicht von Strands bzw. Flakes gestreut. Die so gestreute OSB-Platte wird dann einer Presse zugeführt, in der die Deckschichten und die Mittelschicht miteinander verpresst werden. Aus der Abfolge der Schichten ergibt sich, dass die zweite, innere Schicht jeweils an die Mittelschicht angrenzt, während die erste, äußere Schicht der Deckschicht an die zweite, innere Schicht angrenzt und mit ihrer anderen Oberfläche eine Außenseite der OSB-Platte bildet. Insbesondere die zweite, innere Schicht kann aus zwei oder mehreren Schichten aufgebaut sein, wobei vorteilhaft jede Schicht einer Deckschicht unter Nutzung einer eigenem Produktionslinie hergestellt wird.

Um einen differenzierten und optimierten Aufbau einer Deckschicht aus mehreren Schichten für eine OSB-Platte herstellen zu können, wird vorteilhaft neben der ersten und der zweiten Produktionslinie mindestens eine dritte, bevorzugt auch eine vierte Produktionslinie eingesetzt, wobei Strands einer jeden Produktionslinie bevorzugt jeweils ein eigenes Profil hinsichtlich mittlerer Größe der Strands, Feuchtegehalt sowie Art und Menge des aufgebrachten Klebstoffs aufweisen. Die dritte und ggf. vierte Produktionslinie sind jeweils vor, zwischen oder nach der ersten oder der zweiten Produktionslinie angeordnet, so dass eine Deckschicht aus einer äußeren und einer, zwei oder drei inneren Schichten gestreut wird.

Es wird bevorzugt, dass für die zweite Schicht der Deckschicht Strands oder Flakes aus Recyclingholz oder aus einer Mischung aus Recyclingholz und Frischholz eingesetzt werden. Besonders bevorzugt wird, wenn die zweite Schicht der Deckschicht aus mehreren Schichten aufgebaut ist, wobei einzelne Schichten aus Frischholz-Strands bzw. -Flakes oder aus Recyclingholz-Strands bzw. -Flakes hergestellt werden. Weiter bevorzugt werden Recyclingholz-Strands bzw. -Flakes in den inneren, zur Mittelschicht hin angeordneten Schichten der zweiten Schicht eingesetzt. Auf diese Weise können die einzelnen Schichten kontrolliert und damit optimiert eingesetzt werden und es wird eine OSB-Platte hergestellt, die unter Nutzung der erfindungsgemäßen Deckschichten optimale Festigkeitseigenschaften aufweist, die in der Regel die Herstellung einer OSB 3 Platte gemäß DIN EN 300: 2006 - 09 ermöglichen.

Nach einer bevorzugten Ausführung der Erfindung wird eine Deckschicht hergestellt, die mindestens eine erste, äußere Schicht und eine zweite, innere Schicht aufweist, die derart gestreut werden, dass die Deckschicht über ihre Dicke eine inhomogene Verteilung von Recyclingholz-Strands und Frischholz-Strands aufweist. Auf diese Weise kann eine optimale Herstellung von OSB-Platten mit hoher Festigkeit gewährleistet werden. Bevorzugt ist dabei, dass der Anteil von Recyclingholz-Strands zur Mittelschicht hin größer ist. Weiter bevorzugt ist, dass der Anteil von Frischholz-Strands bzw. -Flakes auf die erste, äußere Schicht der Deckschicht beschränkt ist. Dies hat Vorteile hinsichtlich der Farbe der OSB-Platte, die meist heller ist, wenn Frischholz eingesetzt wird, sowie Vorteile hinsichtlich der Festigkeit bei gleichzeitig niedrigen Kosten.

Der Anteil von Recyclingholz-Strands bzw. -Flakes soll so hoch wie möglich sein. Je nach den Festigkeitsanforderungen an die OSB-Platte beträgt der Anteil von Recyclingholz-Strands mindestens 5 Gew.-%, vorteilhaft mindestens 20 Gew.-%, bevorzugt mindestens 45 Gew.-%, besonders bevorzugt mindestens 65 Gew.-%, jeweils bezogen auf das Gewicht der Deckschicht. Die Obergrenze des Einsatzes liegt üblicherweise bei 90 Gew.-%, wobei angestrebt wird, den Anteil an Recyclingholz-Strands so hoch wie möglich zu gestalten. Dies führt zu der angestrebten, maximalen Nutzung verfügbarer Recyclingholzmengen für einen hochwertigen Verwendungszweck, in der Schonung von Frischholz-Ressourcen, in der Einsparung von Trocknungsenergie und damit insgesamt niedrigeren Kosten für die Herstellung einer OSB-Platte bei gleichzeitigem Erhalt der guten Festigkeitseigenschaften.

Es hat sich herausgestellt, dass OSB-Platten mit guten Festigkeitseigenschaften herstellbar sind, wenn Recyclingholz-Strands mit Abmessungen hergestellt werden, die kleiner sind als Frischholz-Strands, so wie vorstehend erläutert. Es hat sich weiter herausgestellt, dass es vorteilhaft ist, zur Herstellung der zweiten inneren Schicht der erfindungsgemäßen Deckschicht kleinere Strands einzusetzen als zur Herstellung der ersten, äußeren Schicht. Die Auswahl größerer Strands zur Herstellung der ersten, äußeren Schicht hat Vorteile, sowohl hinsichtlich der Optik einer OSB-Platte als auch hinsichtlich der Festigkeitseigenschaften.

An sich wird bevorzugt, die Strands aus Recycling- und Frischholz getrennt herzustellen und zu streuen. Die Qualität innerhalb einer Produktionslinie kann auf diese Weise optimiert werden. Sollte es das verfügbare Material jedoch nicht anders hergeben, so wird bevorzugt, wenn eine Mischung aus Recycling- und Frischholz-Strands in einer ersten, äußeren Schicht der Deckschicht eingesetzt wird, wenn der Einsatz von Recyclingholz-Strands maximiert werden soll.

Die Erfindung betrifft weiter eine OSB-Platte, aufweisend zwei äußere Deckschichten und eine zwischen den Deckschichten angeordnete Mittelschicht, wobei die Deckschichten jeweils Strands aus Recyclingholz aufweisen. Dabei wird bevorzugt, dass die Mittelschicht Strands aus Recyclingholz aufweist.

Nach einer bevorzugten Ausführung weisen die Deckschichten der OSB-Platte jeweils eine erste, äußere Schicht und eine zweite, innere Schicht auf. Weiter bevorzugt unterscheiden sich die erste, äußere und die zweite, innere Schicht der Deckschicht in ihrer Zusammensetzung der Strands aus Frischholz und/oder Recyclingholz. Vorteilhaft weist die Deckschicht mindestens 5 Gew.-%, maximal 90 Gew.-% aus Recyclingholz auf, jeweils bezogen auf das Gewicht der Deckschicht.

Die erste äußere Schicht der Deckschicht, die in der Regel den höchsten Gehalt an Frischholz-Strands aufweist, macht maximal 40 %, bevorzugt maximal 30% der Dicke der Deckschicht aus. Üblich ist ein Anteil an der Dicke der Deckschicht von 15% bis 25%.

Die Erfindung betrifft weiter eine Vorrichtung zum Streuen einer Deckschicht einer OSB-Platte, wobei die Vorrichtung eine erste Produktionslinie für Recycling- und/oder Frischholz-Strands und mindestens eine zweite Produktionslinie für Recyclingholz-Strands umfasst, wobei die erste und die zweite Produktionslinie jeweils mindestens eine Zerspanungseinrichtung, eine Trocknungseinrichtung und eine Beleimungseinrichtung sowie mindestens eine Streueinrichtung je Produktionslinie und eine Steuerungseinrichtung zum Steuern der ersten und der mindestens zweiten Produktionslinie sowie der Streueinrichtungen aufweist. Die getrennten Produktionslinien, die gewährleisten, dass einzelne Schichten der Deckschicht in definierter Zusammensetzung des Rohmaterials verarbeitet werden, gewährleisten erfindungsgemäß die Herstellung homogener Deckschichten und in der Folge OSB-Platten mit guten Festigkeitseigenschaften.

Eine Produktionslinie kann dabei vorteilhaft mit Frischholz oder mit Recyclingholz betrieben werden. Dies fördert eine homogene Qualität der einzelnen Schichten. Alternativ kann aber auch eine Mischung von Frischholz und Recyclingholz zugeführt werden. Dabei wird bevorzugt, dass es sich um eine möglichst gleichbleibende Mischung des Ausgangsmaterials handelt, um eine homogene Schicht innerhalb der Deckschicht zu erzeugen. Schichten mit Strands aus einer Mischung von Frisch- und Recyclingholz können bevorzugt als erste Schicht einer Deckschicht eingesetzt werden, alternativ werden sie aber in einer zweiten Schicht der Deckschicht verwendet.

Die einzelnen Einrichtungen der Vorrichtung zum Streuen einer Deckschicht sind an sich bekannt. Sie können in beliebiger Weise angeordnet sein, lediglich die Streueinrichtungen der ersten und der zweiten Produktionslinie sind in Produktionsrichtung der OSB-Platte hintereinander angeordnet. Die Streueinrichtung einer Produktionslinie weist dabei meist zwei Auslässe auf, einen zur Herstellung der unteren Deckschicht und einen zur Herstellung der oberen Deckschicht. Dabei wird die erste Schicht einer Deckschicht in der Gesamtfolge aller Schichten einer OSB-Platte (Deckschichten und Mittelschicht) jeweils aus einem ersten Auslass der Streueinrichtung der ersten Produktionslinie als erste Schicht der unteren Deckschicht gestreut und aus einem zweiten Auslass der Streueinrichtung der ersten Produktionslinie als letzte Schicht der oberen Deckschicht gestreut. Entsprechend bildet die Streueinrichtung der ersten Produktionslinie mit ihrem ersten Auslass den Beginn der Reihe von Streueinrichtungen und mit ihrem zweiten Auslass den Abschluss der Reihe von Streueinrichtung, jeweils in Produktionsrichtung gesehen.

Die Streueinrichtung bzw. Streueinrichtungen der zweiten und ggf. jeder weiteren Produktionslinie für die zweite Schicht der Deckschicht sind zwischen der Streueinrichtung der ersten Produktionslinie angeordnet. Für die unteren zweiten Schichten ist bzw. sind erste Auslässe nach dem ersten Auslass der ersten Produktionslinie zum Streuen der zweiten Schichten der unteren Deckschicht angeordnet. Zweite Auslässe der Streueinrichtung der zweiten Produktionslinien sind in Produktionsrichtung in umgekehrter Reihenfolge wie beim Streuen der unteren Deckschicht angeordnet, und zwar vor dem zweiten Auslass der Streueinrichtung der ersten Produktionslinie. Zwischen den Streueinrichtungen bzw. Auslässen zum Streuen der unteren und der oberen Deckschicht einer OSB-Platte sind die Streueinrichtung bzw. die Streueinrichtungen der Mittelschicht angeordnet.

Die Einrichtungen einer Produktionslinie werden in Abhängigkeit vom eingesetzten Rohmaterial, Frischholz, Recyclingholz oder einer Mischung davon, sowie ggf. der Anforderungen an die jeweilige Schicht der Deckschicht und/oder der Anforderungen an die OSB-Platte durch eine Steuereinrichtung gesteuert. Die Steuereinrichtung speichert Daten zum Rohstoff sowie ggf. zur Anforderung an die einzelnen Schichten der Deckschicht und an die OSB-Platte. Zu den Daten des Rohstoffs zählen z. B. Feuchtigkeit, Art des Rohmaterials (Frisch- oder Recyclingholz), Abmessungen der herzustellenden Strands bzw. der für die jeweilige Schicht geeignete Größe der Strands sowie Vorgaben zur Beleimung der Strands. Zu den Daten, die die Anforderung der einzelnen Schicht betreffen, zählt insbesondere die Dicke der jeweiligen Schicht und die Ausrichtung der Strands bezogen auf die Produktionsrichtung. Zu den Daten, die die Anforderungen an die Deckschicht insgesamt betreffen, zählen beispielsweise die Dicke der Deckschicht(-en) insgesamt und die Anzahl und Folge der einzelnen Schichten einer Deckschicht.

Die Steuereinrichtung empfängt nach einer bevorzugten Ausführung des Verfahrens zum Herstellen einer Deckschicht Signale von Sensoren, die die vorstehend genannten Parameter wie Feuchte der Strands, Größe, Menge und Art der Beleimung, Dicke der gestreuten Schichten und andere Einflussgrößen erfassen. Die Sensoren sind an den Einrichtungen angeordnet oder den Einrichtungen zugeordnet, die jeweils Strands oder Flakes erzeugen, trocknen, beleimen und/oder streuen. Alternativ können die entsprechenden Parameter auch als Information ohne Mitwirkung eines Sensors in die Steuerungseinrichtung eingegeben werden, z. B. wenn für eine Charge Rohmaterial die Feuchte bestimmt wird, hier durch Trocknen bei 105 °C bis zur Gewichtskonstanz, und der erfasste Feuchtegehalt dann in die Steuerungseinrichtung eingespeist wird.

Die Steuereinrichtung verarbeitet optional auch andere Informationen, entweder von Sensoren oder durch andere, z.B. manuelle oder automatische Eingabe, die die Herstellung der OSB-Platte im Übrigen betreffen, und die für die Herstellung der Deckschicht relevant sind, insbesondere die Geschwindigkeit des Förderbandes, auf das die Strands gestreut werden, die Pressbedingungen (insbesondere Temperatur, Druck, Dauer des Pressvorgangs) und die vorgegebenen Eigenschaften der OSB-Platte wie z. B. die Dicke der gesamten OSB-Platte und Festigkeitseigenschaften der OSB-Platte. Weiterhin können Informationen zur Zusammensetzung aus einer oder mehreren Schichten, zum Rohmaterial und zur Dicke der Mittelschicht einbezogen werden, wobei die Mittelschicht bevorzugt aus Strands bzw. Flakes aus Recyclingholz hergestellt wird.

Wenn alle erforderlichen Informationen für die Herstellung einer Deckschicht für eine OSB-Platte vorliegen, dann steuert die Steuereinrichtung die Zerspanungseinrichtung, wobei die durchschnittliche Dicke, Länge und Breite der Strands vorgegeben werden können. Weiter steuert die Steuereinrichtung die Trocknungseinrichtung, ausgehend von der Feuchte der Strands, hinsichtlich z. B. Temperatur und Dauer der Trocknung. Die Beleimungseinrichtung wird hinsichtlich der Menge und der Art bzw. Zusammensetzung des Klebstoffs gesteuert, ggf. wird die Zugabe von Additiven wie Härter, Hydrophobierungsmittel, Mittel zur Einstellung der Leitfähigkeit, Biozide oder dergleichen gesteuert, wobei die Zugabe der Additive nicht zeitgleich mit oder in der Beleimungseinrichtung erfolgen muss. Additive können z. B. auch vor oder nach dem Beleimen oder nach dem Streuen der jeweiligen Schicht und vor dem Streuen der nächsten Schicht zugegeben werden. Die Streueinrichtung wird so gesteuert, dass z. B. die vorgegebene Menge an Strands für die jeweilige Schicht sowie ggf. die vorgegebene Ausrichtung der Strands in Bezug auf die Produktionsrichtung der OSB-Platte eingehalten wird, z. B. parallel oder senkrecht zur Förderrichtung, alternativ in einem anderen, definierten Winkel zur Produktionsrichtung oder ohne besondere Ausrichtung bezogen auf die Produktionsrichtung.

Nachfolgend werden Details der Erfindung anhand von Ausführungsbeispielen dargestellt. Es zeigen
- Fig. 1: eine schematische Darstellung einer OSB-Platte, die erfindungsgemäße Deckschichten aufweist;
- Fig. 2: eine schematische Darstellung einer Vorrichtung zum Herstellen einer erfindungsgemäßen Deckschicht

Fig. 1 zeigt eine OSB-Platte 1, die aus zwei Deckschichten aufgebaut ist, einer unteren, ersten Deckschicht 2a und einer zweiten, oberen Deckschicht 2b, wobei die Deckschichten 2a, 2b eine Mittelschicht 3 einschließen. Die Mittelschicht 3 kann ein- oder mehrschichtig sein. Die OSB-Platte 1 ist also, bezogen auf die Mittelschicht, bevorzugt spiegelbildlich bzw. symmetrisch aufgebaut. Die Deckschichten 2a, 2b weisen jeweils eine erste, äußere Schicht 4 und eine zweite, innere Schicht 5 auf. Die erste, äußere Schicht 4 der Deckschicht 2a, 2b bildet die Oberfläche der OSB-Platte 1, entweder die Unterseite 6 oder die Oberseite 7 der OSB-Platte 1. Die erste, äußere Schicht 4 der Deckschicht 2a, 2b grenzt an der Grenzfläche 8 weiter an die zweite, innere Schicht 5 der Deckschicht an. Die innere Schicht 5 grenzt mit ihrer anderen Grenzfläche 9 an die Mittelschicht 3 an.

Die erste, äußere Schicht 4 der erfindungsgemäßen Deckschicht 2a, 2b wird aus Strands aus Frischholz gestreut, kann aber auch aus einer Mischung aus Frischholz- und Recyclingholz-Strands oder ausschließlich aus Recyclingholz-Strands hergestellt werden. Die zweite, innere Schicht 5 der erfindungsgemäßen Deckschicht 2a, 2b wird bevorzugt aus Recyclingholz gestreut, kann aber auch aus einer Mischung aus Frischholz- und Recyclingholz-Strands gestreut werden. Die erste und die zweite Schicht 4, 5 der Deckschicht 2a, 2b sind in Fig. 1 gleich dick dargestellt. Vorteilhaft kann die erste, äußere Schicht 4 dünner gestreut werden als die zweite, innere Schicht 5, so dass die erste, äußere Schicht 4 maximal 40%, bevorzugt maximal 30%, besonders bevorzugt zwischen 15% und 25% der Dicke der gesamten Deckschicht beträgt.

Die innere Schicht 5 weist mindestens eine, vorteilhaft mehrere Schichten auf, die sich voneinander mindestens in ihrer Zusammensetzung oder Ausrichtung unterscheiden. So können beispielsweise innere Schichten 5 sich voneinander in der Größe der Strands oder deren Ausrichtung unterscheiden; Unterschiede können aber auch in dem Klebstoff oder der Menge des Klebstoffs bestehen, ebenso wie einzelne innere Schichten 5 sich in der Zusammensetzung des Rohmaterials unterscheiden können. Beispielsweise kann eine innere Schicht ausschließlich aus Recyclingholz-Strands hergestellt sein, während eine andere innere Schicht aus einer Mischung von Recycling- und Frischholz-Strands gestreut ist. Aus dem Vorstehenden ergibt sich, dass die Deckschichten 2a, 2b jeweils über die Dicke der Deckschicht einen inhomogenen Aufbau aufweisen.

Dabei steigt der Anteil der Recyclingholz-Strands bevorzugt von der ersten, äußeren Schicht 4 in der zweiten, inneren Schicht 5, also in Richtung von der Unterseite 6 bzw. der Oberseite 7 hin zur Mittelschicht 3.

Auch hinsichtlich der Größe der Strands wird eine inhomogene Verteilung von der Unterseite 6 bzw. Oberseite 7 zur Mittelschicht 3 hin bevorzugt, wobei bevorzugt größere Strands an der Unter- bzw. Oberseite 6, 7 zu finden sind, während kleinere Strands in der zweiten, inneren Schicht 5 hin zur Mittelschicht 3 zu finden sind. Übliche mittlere Längen für Strands betragen von ca. 30 mm bis zu 250 mm, übliche mittlere Breiten von 1 mm bis zu 50 mm und übliche mittlere Dicken von 0,25 mm bis zu 3 mm. Dabei ergibt Frischholz häufig größere Strands als Recyclingholz, meist bis zu den vorstehend genannten Maßen. Typische mittlere Abmessungen für Recyclingholz-Strands, die sowohl für die erste, äußere Schicht 4, als auch für die zweite innere Schicht 5 eingesetzt werden, liegen bei einer Länge von 15 mm bis 150 mm, bei einer Breite von 0,25 mm bis 15 mm und bei einer Dicke von 0,25 mm bis 3 mm. Vorteilhaft können auch größere Recyclingholz-Strands in der ersten, äußeren Schicht 4 und kleinere Recyclingholz-Strands in der zweiten, inneren Schicht 5 eingesetzt werden.

Mit der erfindungsgemäßen Deckschicht 2a, 2b, können übliche OSB-Platten 1 in einer Dicke von beispielsweise 6 mm bis 80 mm hergestellt werden. Diese erfindungsgemäß hergestellten OSB-Platten 1 erfüllen nach Prüfung gemäß DIN EN 300: 2006-09 alle technischen Anforderungen an eine OSB- 3 -Platte.

OSB-Platten 1 mit mindestens einer erfindungsgemäßen Deckschicht 2 wie sie vorstehend beschrieben wurden, können vorteilhaft in einer Vorrichtung gemäß Fig. 2 hergestellt werden. Fig. 2 zeigt zwei Produktionslinien 10, 15, die zur Herstellung von Strands ausgelegt sind, die jeweils unterschiedliche Eigenschaften, insbesondere eine unterschiedliche mittlere Länge aufweisen. In der Regel sind die erste und die zweite Produktionslinie auch zur Verarbeitung von unterschiedlichem Rohmaterial ausgelegt, wobei vorteilhaft die erste Produktionslinie zur Verarbeitung von Frischholz und/oder Recyclingmaterial und die zweite Produktionslinie zur Verarbeitung von Recyclingmaterial genutzt wird.

Die erste Produktionslinie 10 ist gemäß Fig. 2 zur Verarbeitung von Frischholz 11 ausgelegt, kann aber auch zur Verarbeitung von Recyclingholz oder einer Mischung aus Recycling- und Frischholz genutzt werden. Zur ersten Produktionslinie 10 gehören eine Zerspanungseinrichtung 12 zum Herstellen von Strands, z. B. ein Ringzerspaner, eine Trocknungseinrichtung 13, z. B. ein Trommeltrockner, und eine Beleimungseinrichtung 14, in der den Strands Klebstoff zugesetzt wird, der während des nachfolgenden Pressens der OSB-Platte 1 für die Bindung zwischen den Strands sorgt. Die zweite Produktionslinie 15 für Strands der Deckschicht ist für das Verarbeiten von Recyclingholz ausgelegt. Das Recycling-Rohmaterial, typisch z. B. Verschnitt von Plattenzuschnitten, Verpackungsmaterial wie Kisten oder Paletten, aber auch benutztes Konstruktionsmaterial, das nicht mit anderen Werkstoffen verunreinigt ist, wird in einem Container 16 gesammelt und der Zerspanungseinrichtung 17, z. B. einem Ringzerspaner zugeführt. Nach dem Zerspanen kann die Trocknungseinrichtung 18 bei Bedarf zugeschaltet werden, um eine gewünschte Feuchte der Strands einzustellen. Da das Recyclingmaterial in der Regel bereits ausreichend trocken ist, kann, mindestens zeitweise, auf die Trocknungseinrichtung verzichtet werden. Ansonsten können die Bedingungen (Temperatur, Luftgeschwindigkeit, Verweilzeit im Trockner) meist sehr viel milder sein als bei der ersten Produktionslinie, wenn dort Frischholz verarbeitet wird. Entsprechend werden Energie und Emissionen gespart. An die Trocknungseinrichtung 18 schließt sich eine Beleimungseinrichtung 19 an in der die Strands der zweiten Produktionslinie 15 mit Klebstoff versehen werden. Die Beleimungseinrichtung 19 kann technisch genauso ausgelegt sein wie die Beleimungseinrichtung 14 der ersten Produktionslinie 10. Allerdings wird die Beleimung in der zweiten Beleimungseinrichtung 19 meist unter anderen Parametern ablaufen als bei der ersten Produktionslinie 10. Es kann ein anderer Klebstoff oder eine andere Klebstoffmischung, eine andere Klebstoffmenge oder ein anderer Klebstoffauftrag gewählt werden und es können Additive bzw. andere Additive zugegeben werden.

Die fertig beleimten Strands werden von einem ersten Verteilerbehälter 20 der ersten Produktionslinie 10 bzw. von einem zweiten Verteilerbehälter 21 der zweiten Produktionslinie 15 aus zu jeweils ersten bzw. zweiten Streueinrichtungen 22 und 23 überführt, die jeweils zwei Auslässe, 22a, 22b und 23a, 23b aufweisen. Optional können Späne, die in der zweiten Zerspanungseinrichtung 16 erzeugt wurde, die aber zu kleine mittlere Abmessungen aufweisen, um als Strands Verwendung zu finden, aussortiert werden und nach dem Trocknen und Beleimen einer eigenen, dritten Streueinrichtung 24 zugeführt werden. Mit diesen Spänen kann die Mittelschicht gestreut werden. Alternativ können die Späne der Mittelschicht 3 in einer eigenen, hier nicht dargestellten Produktionslinie hergestellt werden. Im vorliegenden Ausführungsbeispiel wird eine einlagige Mittelschicht gestreut; die Streueinrichtung 24 hat daher nur einen Auslass.

Unterhalb der ersten und der zweiten Produktionslinie 10, 15 und den zugeordneten Auslässen 22a, 22b, 23a, 23b der beiden Streueinrichtungen 22, 23 und optional 24, verläuft ein umlaufendes Förderband 25, das sich von den Streueinrichtungen 22a, 22b, 23a, 23b und optional 24 bis zu einer Presse (hier nicht dargestellt) erstreckt, und dass sich in Produktionsrichtung P relativ zu den Auslässen 22a, 22b, 23a, 23b und optional zur Streueinrichtung 24 hin zur Presse bewegt. In Produktionsrichtung P sind nacheinander folgende Auslässe angeordnet: Auslass 22a streut die erste, untere Schicht 4 aus Frischholz-Strands auf das Förderband. Diese erste untere Schicht 4 bildet die Unterseite der herzustellenden OSB-Platte. Anschließend ist der Auslass 23a angeordnet, der die zweite untere Schicht 5 der erfindungsgemäßen unteren Deckschicht 2a aus Recyclingholz-Strands streut. Auf diese zweite untere Schicht 5 wird die Mittelschicht 3 aus Spänen, bevorzugt aus Recyclingholz-Spänen gestreut. Zu diesem Zweck ist die Streueinrichtung 24 in Produktionsrichtung hinter dem Auslass 23a angeordnet. Um einen symmetrischen Aufbau der OSB-Platte 1 ausgehend von der Mittelschicht 3 zu gewährleisten, sind in Produktionsrichtung P nachfolgend der Streueinrichtung 24 zunächst der Auslass 23b zum Herstellen der zweiten, oberen Schicht 5 aus Recyclingholz-Strands und anschließend der Auslass 22b zum Herstellen der ersten, oberen Schicht 4 angeordnet. Die Auslässe 22a und 23a streuen also die untere Deckschicht 2a, die aus den unteren Schichten 4 und 5 aufgebaut ist; die Auslässe 23b und 22b streuen die obere Deckschicht 2b, die aus den oberen Schichten 4 und 5 aufgebaut ist. Soll die erfindungsgemäße Deckschicht 2a, 2b mehr als zwei Schichten aufweisen, so ist bevorzugt eine dritte Produktionslinie nach dem Schema der Produktionslinien 10,15 zu errichten. Mindestens ist jedoch eine weitere Streueinrichtung vorzusehen, die bevorzugt ebenfalls zwei Auslässe aufweist und mit der eine weitere Schicht für jeweils die untere und die obere Deckschicht 2a, 2b erzeugt werden kann, z. B. indem ansonsten gleiche Strands, bezogen auf die Produktionsrichtung P in Richtungen gestreut werden (senkrecht, parallel oder in einem beliebigen Winkel zur Produktionsrichtung oder ohne Orientierung gestreut), die von der Richtung benachbarter Schichten der Deckschicht 2 abweichen.

Die einzelnen Einrichtungen der ersten und der zweiten Produktionslinien 10, 15 werden durch eine in Fig. 2 nicht dargestellte Steuerungseinrichtung koordiniert bzw. gesteuert. Diese Steuerungseinrichtung wirkt bevorzugt mit Sensoren zusammen, die Parameter erfassen, die zur Herstellung optimaler Deckschichten für eine OSB-Platte von Bedeutung sind. Dazu zählen insbesondere die Feuchte der Strands vor und ggf. nach der Trocknung, die Art und Menge der Beleimung und die Menge der Strands, die je Schicht der Deckschicht gestreut werden.

Nachfolgend werden mögliche Zusammensetzungen der erfindungsgemäßen Deckschicht 2a, 2b an Hand von Ausführungsbeispielen erläutert. Dabei beziehen sich die Angaben zur Einsatzmenge des Klebstoffs auf 100% Klebstoff.

### Ausführungsbeispiel 1:

In einer ersten Produktionsline 10 werden zunächst Strands aus frischem Waldholz (Nadelholz) mit einer mittleren Länge von 230 mm, einer mittleren Breite von 45 mm und einer mittleren Dicke von 2 mm in einer ersten Zerspanungseinrichtung 12 erzeugt. Diese Strands werden in einer ersten Trocknungseinrichtung 13 von einem Wassergehalt von ca. 100 % auf eine Feuchte von 6% getrocknet. Die so getrockneten Strands werden in einer ersten Beleimungseinrichtung 14 mit PMDI (polymeres Diphenylmethandiiosocyanat) beleimt (Beleimung: 2,5 - 3,0 Gew% auf Strands atro). Die so beleimten Frischholz-Strands werden durch eine erste Streueinrichtung 22 als erste, äußere Schicht 5 der unteren Deckschicht 2a aus dem ersten Auslass 22a längs, also parallel zur Produktionsrichtung P gestreut. Die Dicke der ersten Schicht 4 der unteren Deckschicht 2a macht, bezogen auf die Dicke der gesamten Deckschicht, ca. 30% aus.

Danach werden in der zweiten Produktionslinie 15 Strands aus Recyclingholz hergestellt, die eine mittlere Länge von 145 mm, eine mittlere Breite von 12 mm und eine mittlere Dicke von 2 mm aufweisen. Die in der zweiten Zerspanungseinrichtung 17 hergestellten Strands aus Recyclingholz werden in der zweiten Trocknungseinrichtung 18 ebenfalls auf eine Feuchte von 6% bezogen auf atro Holz getrocknet. Da das Recycling-Rohmaterial jedoch wesentlich trockener ist als das Frischholz, wird die zweite Trocknungseinrichtung bei weitaus niedrigerer Temperatur betrieben als die erste Trocknungseinrichtung. Die auf eine Feuchte von 6% getrockneten Strands aus Recyclingholz werden in einer zweiten Beleimungseinrichtung 19 mit PMDI in der gleichen Menge beleimt wie die Strands der ersten Produktionslinie 10. Aus dem Verteilbehälter 21 werden die Strands der zweiten Produktionslinie der zweiten Streueinrichtung 23 zugeführt, die die zweite Schicht 5 der unteren Deckschicht 2a aus dem ersten Auslass 23a streut. Die zweite, innere Schicht wird ebenfalls parallel zur Produktionsrichtung P gestreut. Die zweite, innere Schicht 5 nimmt 70% der Dicke der erfindungsgemäßen unteren Deckschicht 2a ein. Die Strands der unteren Deckschicht 2a stammen also überwiegend, insbesondere zu mehr als 50%, bevorzugt zu mehr als zwei Dritteln aus Recyclingholz.

Die Steuerungseinrichtung steuert wie vorstehend beschrieben die Zerspanungseinrichtungen 12, 17, die Trocknungs- und die Beleimungseinrichtungen 13, 14 und 18, 19 sowie die Streueinrichtungen, die zum Herstellen der oberen und unteren Deckschichten 2a, 2b eingesetzt werden.

Die Späne bzw. Strands der Mittelschicht 3 werden in einer eigenen Produktionslinie hergestellt. Ihre Abmessungen sind kleiner als die der Strands der Deckschicht. Die Späne der Mittelschicht werden nach dem Trocknen und dem Beleimen einer eigenen Streueinrichtung zugeführt. Die Strands bzw. Späne der Mittelschicht 3 werden ebenfalls mit PMDI (2,0 - 2,5 Gew% bezogen auf Strands atro) beleimt. Anschließend wird die Mittelschicht, die zu 70 % aus Recyclingstrands bzw. -spänen besteht quer zur Produktionsrichtung gestreut.

Nachdem die Mittelschicht 3 gestreut ist, werden in umgekehrter Reihenfolge zur unteren Deckschicht 2a zuerst aus dem zweiten Auslass 23b die zweite innere Schicht 5 und anschließend aus dem zweiten Auslass 22b die erste, äußere Schicht 5 der oberen Deckschicht 2b gestreut. Die beiden oberen Schichten 4, 5 der oberen Deckschicht 2b werden wieder längs, also parallel zur Produktionsrichtung P gestreut. Auch die Herstellung der Mittelschicht 3 wird durch die Steuerungseinrichtung gesteuert.

Der so hergestellte Streukuchen aus Strands, die die unteren und oberen Deckschichten 2a, 2b bilden und den Strands bzw. Spänen der Mittelschicht 3 bilden, wurde in einer Contipresse zu einer 18 mm OSB verpresst. Nach dem Abkühlen wurde die Platte gemäß der DIN EN 300: 2006-09 geprüft. Dabei wurden alle technischen Anforderungen für eine OSB 3 Platte erfüllt.

### Ausführungsbeispiel 2:

Die erfindungsgemäßen Deckschichten 2a, 2b werden in gleicher Weise hergestellt wie beim Ausführungsbeispiel 1.

Die Mittelschicht, die zu 100 % aus Recyclingstrands besteht, wird ansonsten genauso wie beim Ausführungsbeispiel 1 hergestellt.

Der Streukuchen aus den vorstehend beschriebenen, erfindungsgemäßen Deckschichten 2a, 2b mit der dazwischen angeordneten Mittelschicht 3 wurde in einer Contipresse zu einer 18 mm OSB-Platte 1 verpresst. Nach dem Abkühlen wurde die OSB-Platte 1 gemäß der DIN EN 300: 2006-09 geprüft. Dabei wurden alle technischen Anforderungen für eine OSB 3 Platte erfüllt.

Die OSB-Platte 1 wurde dann einer Emissionsprüfung gemäß der 16516 (10/2020) sowie dem AGBB-Schema unterworfen. Eine Nullprobe in der gleichen Stärke, die aus frischem Waldholz (Kiefernholz) hergestellt worden war, wurde parallel geprüft. Dabei zeigte sich, dass die mit Recyclingholz hergestellte OSB-Platte 1 bereits nach sieben Tagen alle Anforderungen des AGBB-Schemas erfüllte. Die mit frischem Waldholz hergestellte OSB-Platte erfüllte die Anforderungen gemäß des AgBB-Schemas erst nach 28 Tagen. Hier zeigen sich deutlich die Vorteile des Einsatzes von Recyclingholz, das wesentlich geringere Emissionen abgibt.

### Ausführungsbeispiel 3:

In einer ersten Produktionsline 10 werden zunächst Strands aus Recyclingholz hergestellt, die wie im Ausführungsbeispiel 1, jedoch bei milderen Bedingungen getrocknet und mit 3 Gew.-% PMDI beleimt werden. Die Strands weisen die gleiche Größe auf wie die Recycling-Strands des Ausführungsbeispiels 1. Diese Strands aus Recyclingholz werden als erste Deckschicht längs, also parallel zur Produktionsrichtung P gestreut. Diese als erste, äußere Schicht 4 der unteren Deckschicht 2a gestreuten Recyclingholz-Strands machen, bezogen auf die gesamte Deckschicht ca. 50 % der Dicke der Deckschicht 2a aus. Danach werden gleich große Strands aus Recyclingholz, die ebenfalls bei 6% Feuchte mit 2,5 Gew.-% PMDI beleimt sind, als zweite, innere Schicht 5 der unteren Deckschicht 2a gestreut, ebenfalls parallel zur Produktionsrichtung P. Anschließend wird die Mittelschicht 3, die zu 100 % aus Recyclingstrands besteht, quer zur Deckschicht gestreut. Die Strands bzw. Späne der Mittelschicht 3 werden ebenfalls mit 2,0 Gew.-% bis 2,5 Gew.-% PMDI (bezogen auf atro Holz) beleimt.

Dann werden wie beim Ausführungsbeispiel 1 die beiden inneren und äußeren Schichten 5 und 4 der oberen Deckschicht 2b in umgekehrter Reihenfolge längs gestreut. Sie besitzen die gleiche Zusammensetzung wie die äußeren und inneren Schichten 4, 5 der unteren Deckschicht 2a. Der Streukuchen wurde in einer Contipresse zu einer 18 mm OSB-Platte 1 verpresst. Nach dem Abkühlen wurde die OSB-Platte gemäß der DIN EN 300: 2006-09 geprüft. Dabei wurden alle technischen Anforderungen für eine OSB 3 Platte erfüllt.

### Bezugszeichenliste

- 1: OSB-Platte
- 2a: erste, untere Deckschicht
- 2b: zweite, obere Deckschicht
- 3: Mittelschicht
- 4: erste, äußere Schicht der Deckschicht
- 5: zweite, innere Schicht der Deckschicht
- 6: Unterseite der OSB-Platte
- 7: Oberseite der OSB-Platte
- 8: Grenzfläche zwischen erster, äußerer Schicht und zweiter, innerer Schicht der Deckschicht
- 9: Grenzfläche zwischen zweiter, innerer Schicht der Deckschicht und Mittelschicht
- 10: erste Produktionslinie
- 11: Rohmaterial
- 12: erste Zerspanungseinrichtung
- 13: erste Trocknungseinrichtung
- 14: erste Beleimungseinrichtung
- 15: zweite Produktionslinie
- 16: Recycling-Material
- 17: zweite Zerspanungseinrichtung
- 18: zweite Trocknungseinrichtung
- 19: zweite Beleimungseinrichtung
- 20: erster Zuführbehälter
- 21: zweiter Zuführbehälter
- 22: Streueinrichtung der ersten Produktionslinie
- 22a, 22b: Auslässe der Streueinrichtung 22
- 23: Streueinrichtung der zweiten Produktionslinie
- 23a, 23b: Auslässe der Streueinrichtung 23
- 24: Streueinrichtung für die Mittelschicht
- 25: Förderband
- P: Produktionsrichtung

## Patentansprüche

1. Verfahren zum Herstellen einer Decklage (2) für eine OSB-Platte (1) mittels einer ersten Produktionslinie (10) für Recycling- oder Frischholz-Strands und mit mindestens einer zweiten Produktionslinie (15) für Recyclingholz-Strands, wobei die erste und die zweite Produktionslinie (10, 15) jeweils mindestens eine Zerspanungseinrichtung (12, 17), eine Trocknungseinrichtung (13, 18) und eine Beleimungseinrichtung (14, 19) aufweisen, sowie mittels einer Steuerungseinrichtung
mit den Schritten
- Herstellen von ersten Recycling- oder Frischholz-Strands aus Recycling- oder Frischholz in einer ersten Produktionsline (10),
- Herstellen von zweiten Recycling-Strands aus Recycling-Holz in einer zweiten Produktionslinie (15),
- Trocknen und Beleimen der ersten Recycling- oder Frischholz-Strands und der zweiten Recycling-Strands,
- Zuführen der ersten Recycling- oder Frischholz-Strands und der zweiten Recycling-Strands jeweils zu der Streueinrichtung (22, 23) der ersten und der zweiten Produktionslinie (10, 15), wobei die Streueinrichtungen (22, 23) in einer Produktionsrichtung (P) hintereinander angeordnet sind, und wobei nach dem Trocknen und Beleimen der ersten Recycling- oder Frischholzstrands und der zweiten Recycling-Strands die erste und die zweite Produktionslinie (10, 15) ausgelegt sind zum Zuführen der Strands zu einer Streueinrichtung mit nachfolgendem
- Streuen einer ersten, äußeren Schicht (4) von Strands aus einer ersten Streuvorrichtung (22), anschließendes Streuen mindestens einer zweiten, inneren Schicht (5) von Strands aus einer zweiten Streuvorrichtung (23), und wobei
- das Streuen der ersten Recycling- oder Frischholz-Strands und der zweiten Recycling-Strands durch die Steuerungseinrichtung gesteuert wird, wobei das Steuern in Abhängigkeit von den Eigenschaften der Recycling-Strands und/oder der Frischholz-Strands erfolgt.

2. Verfahren nach Anspruch 1, **dadurch gekennzeichnet, dass** mindestens eine weitere Produktionsline für Recycling- oder Frischholz-Strands der Deckschicht vorgesehen wird, mit einer weiteren Streueinrichtung, die vor, zwischen oder nach der ersten oder der zweiten Streueinrichtung angeordnet wird.

3. Verfahren nach Anspruch 1 oder 2, **dadurch gekennzeichnet, dass** mindestens die zweite, innere Schicht (5) der Deckschicht (2) unter Verwendung von Strands aus Recyclingholz gestreut wird.

4. Verfahren nach einem der Ansprüche 1 bis 3, **dadurch gekennzeichnet, dass** die Deckschicht (2), die mindestens eine erste, äußere Schicht (4) und eine zweite, innere Schicht (5) aufweist, derart gestreut wird, dass sie über ihre Dicke eine inhomogene Verteilung von Recyclingholz-Strands und Frischholz-Strands aufweist.

5. Verfahren nach einem der Ansprüche 1 bis 4, **dadurch gekennzeichnet, dass** zur Herstellung der zweiten, inneren Schicht (5) der Deckschicht (2) mehr Recyclingholz-Späne eingesetzt werden als zur Herstellung der ersten, äußeren Schicht (4).

6. Verfahren nach einem der Ansprüche 1 bis 5, **dadurch gekennzeichnet, dass** zur Herstellung der zweiten, inneren Schicht (5) der Deckschicht (2) kleinere Strands eingesetzt werden als zur Herstellung der ersten, äußeren Schicht (4).

7. Verfahren nach einem der Ansprüche 1 bis 6, **dadurch gekennzeichnet, dass** eine Deckschicht (2) zwei oder mehr Schichten (4, 5) aufweist, wobei die Schichten (4,5) jeweils aus Strands aus Recyclingholz, aus Frischholz oder einer Mischung davon gestreut werden.

8. Verfahren nach einem der Ansprüche 1 bis 7, **dadurch gekennzeichnet, dass** die Streueinrichtung (22) einen ersten Auslass (22a) zum Streuen der ersten Schicht (4) der unteren Deckschicht (2a) und einen zweiten Auslass (22b) zum Streuen der ersten Schicht (4) der oberen Deckschicht (2b) aufweist, wobei die Streueinrichtung (22) mit der ersten Produktionslinie (10) verbunden ist, und dass die Streueinrichtung (23) zum Streuen der zweiten, inneren Schicht 5 einen ersten Auslass (23a) zum Streuen der zweiten Schicht (5) der unteren Deckschicht (2a) und einen zweiten Auslass (23b) zum Streuen der zweiten Schicht (5) der oberen Deckschicht (2b) aufweist, wobei die Streueinrichtung (23) mit der zweiten Produktionslinie (15) verbunden ist.

9. OSB-Platte, aufweisend zwei äußere Deckschichten (2a, 2b) und eine zwischen den Deckschichten angeordnete Mittelschicht (3), **dadurch gekennzeichnet, dass** die Deckschichten (2a, 2b) jeweils Strands aus Recyclingholz aufweisen.

10. OSB-Platte nach Anspruch 9, **dadurch gekennzeichnet, dass** die Deckschichten (2a, 2b) der OSB-Platte (1) jeweils eine erste, äußere Schicht (4) und eine zweite, innere Schicht (5) aufweisen, die sich in ihrer Zusammensetzung aus Strands aus Frischholz und/oder Recyclingholz unterscheiden.

11. OSB-Platte nach Anspruch 9 oder 10, **dadurch gekennzeichnet, dass** die zweite, innere Schicht (5) der Deckschicht (2) einen größeren Anteil von Recyclingholz-Strands aufweist als die erste, äußere Schicht (4).

12. OSB-Platte nach Anspruch 9 oder 10, **dadurch gekennzeichnet, dass** die erste, äußere Schicht (4) und die zweite innere Schicht (5) einer Deckschicht (2) jeweils unterschiedlich große Strands aufweisen.

13. OSB-Platte nach einem der Ansprüche 9 bis 12, **dadurch gekennzeichnet, dass** die erste, äußere Schicht (4) maximal 40%, bevorzugt maximal 30% der Dicke der Deckschicht (2) beträgt.

14. OSB-Platte nach einem der Ansprüche 9 bis 13, **dadurch gekennzeichnet, dass** die Deckschicht (2) mindestens 5 Gew.-% bis maximal 90 Gew.-% Strands aus Recyclingholz aufweist.

15. Vorrichtung zum Herstellen einer Deckschicht (2) einer OSB-Platte (1), aufweisend eine erste Produktionslinie (10) für Recycling- oder Frischholz-Strands und mindestens eine zweite Produktionslinie (15) für Recyclingholz-Strands, wobei die erste und die zweite Produktionslinie (10, 15) jeweils mindestens eine Zerspanungseinrichtung (12, 17), eine Trocknungseinrichtung (13, 18) und eine Beleimungseinrichtung (14, 19) aufweisen, und wobei die Vorrichtung mindestens eine erste und eine zweite Streueinrichtung (22, 23) sowie eine Steuerungseinrichtung zum Steuern der ersten und der mindestens zweiten Produktionslinie (10, 15) und der ersten und der zweiten Streueinrichtung (22, 23) für Recycling- oder Frischholz-Strands aufweist.
